# EUROPÄISCHE PATENTANMELDUNG

(11) **EP 4 745 335 A1**
(43) Veröffentlichungstag der Anmeldung: **20.05.2026**
(21) Anmeldenummer: 25216195.5
(22) Anmeldetag: 17.11.2025
(51) Int. Cl.: E04D 13/14, E04D 13/155

(54) **ABDICHTANORDNUNG MIT EINEM BLECH UND EINER BITUMINÖSEN DICHTUNGSBAHN**

(30) Priorität: 18.11.2024 AT 509062024
(71) Anmelder: Lukacs, Mihaly Ferenc, 3200 Ober-Grafendorf (AT)
(72) Erfinder: Lukacs, Mihaly Ferenc, 3200 Ober-Grafendorf (AT)
(74) Vertreter: Beer & Partner Patentanwälte KG

(57) **Zusammenfassung**

Eine Abdichtanordnung weist ein Blech (1) und eine bituminöse Dichtungsbahn (2) auf, wobei die bituminöse Dichtungsbahn (2) mit dem Blech (1) verbunden ist. Die bituminöse Dichtungsbahn (2) ist werksseitig mit dem Blech (1) verklebt, wobei die erste Dichtungsbahn (2) im Bereich wenigstens eines Randes (3, 4) aber nicht mit dem Blech (1) verklebt ist.

## Beschreibung

Die Erfindung betrifft eine Abdichtanordnung mit einem Blech und einer ersten bituminösen Dichtungsbahn, wobei die Dichtungsbahn mit dem Blech verbunden ist.

Es ist bekannt, beispielsweise Flachdächer mit bituminösen Bahnen gegen den Durchtritt von Wasser abzudichten, indem die bituminösen Bahnen überlappend auf das Dach gelegt und durch Flämmen im Überlappungsbereich miteinander verklebt (verschweißt) werden. Es ist des Weiteren bekannt, im Randbereich eines Daches, in dem dieses z.B. an eine Hauswand oder einen Sockel angrenzt, ein Blechprofil anzuordnen, mit dem die in diesem Bereich angeordnete bituminöse Bahn verklebt wird. Während die wasserdichte Verklebung der einzelnen Bahnen miteinander in der Regel problemlos durchführbar ist, bereitet die wasserdichte Verbindung der randseitigen bituminösen Bahn mit dem Blechprofil häufig Probleme.

Der Erfindung liegt daher die Aufgabe zugrunde, hier Abhilfe zu schaffen.

Gelöst wird diese Aufgabe dadurch, dass die bituminöse Dichtungsbahn werksseitig mit dem Blech verklebt ist und dass die bituminöse Dichtungsbahn im Bereich wenigstens eines Randes nicht mit dem Blech verklebt ist.

Bevorzugte, aber nicht zwingende Merkmale und Ausführungsformen der Erfindung, die - soweit funktionell möglich - beliebig miteinander kombiniert werden können, sind Gegenstand der Unteransprüche.

Die erfindungsgemäße Abdichtanordnung bringt zwei wesentliche Vorteile mit sich. Ein Vorteil ist, dass die Verbindung zwischen der bituminösen Dichtungsbahn und dem Blech werksseitig einfacher und zuverlässig hergestellt werden kann, womit Undichtigkeiten zwischen der bituminösen Dichtungsbahn und dem Blech vermieden werden können. Der zweite Vorteil der erfindungsgemäßen Abdichtanordnung ergibt sich dadurch, dass die bituminöse Dichtungsbahn im Bereich wenigstens eines Randes nicht mit dem Blech verklebt ist. Auf diese Weise bleibt dieser Randbereich der ersten bituminösen Dichtungsbahn frei und kann auf bekannte und zuverlässige Weise mit einer bzw. der anschließenden bituminösen Bahn, die standardmäßig zum Abdichten des Daches verwendet wird, verklebt werden.

Erfindungsgemäß gibt es dabei zwei bevorzugte Möglichkeiten, wie der Randbereich der mit dem Blech verbundenen bituminösen Dichtungsbahn freigehalten werden kann.

Eine bevorzugte Möglichkeit besteht darin, dass die erste bituminöse Dichtungsbahn über wenigstens einen Rand des Bleches hinausragt. Mit dem über den Rand des Bleches hinausragenden Bereich kann diese erste bituminöse Dichtungsbahn mit einer bituminösen Bahn, die standardmäßig zum Abdichten des Daches verwendet wird, überlappend angeordnet oder bis auf einen anderen Bereich des Bauwerkes ragen und damit auf herkömmliche Weise, beispielsweise durch Flämmen, verbunden werden.

Die zweite bevorzugte Möglichkeit besteht darin, dass die bituminöse Dichtungsbahn im Bereich wenigstens eines ihrer Ränder, der nicht über einen Rand des Bleches hinausragt, nicht mit dem Blech verklebt ist. Die anschließende bituminöse Bahn der Dachabdichtung, die standardmäßig zum Abdichten des Daches verwendet wird, kann bei dieser Ausführungsform zwischen der mit dem Blech verbundenen ersten bituminösen Dichtungsbahn und dem Blech angeordnet werden, wobei die bituminöse Dichtungsbahn und die bituminöse Bahn dann wieder auf herkömmliche Weise, beispielsweise durch Flämmen, miteinander verbunden werden können.

Natürlich können diese beiden bevorzugten Möglichkeiten auch miteinander kombiniert werden. Das heißt, dass die die erste bituminöse Dichtungsbahn über wenigstens einen Rand des Bleches hinausragt, aber nicht bis zu diesem Rand mit dem Blech verbunden ist.

Erfindungsgemäß kann das Blech der Abdichtanordnung werksseitig flach bzw. eben sein und bei Bedarf erst vor Ort vom Dachdecker bzw. Spengler zu einem Blechprofil mit der gewünschten Geometrie gebogen bzw. profiliert werden.

Ebenso ist es erfindungsgemäß aber auch möglich, dass die bituminöse Dichtungsbahn werkseitig bereits mit einem Blechprofil mit der gewünschten Geometrie verbunden wird. Auch hier ist natürlich eine Nachbearbeitung bzw. Profilierung durch einen Dachdecker oder Spengler vor Ort möglich.

Soweit die Verklebung der bituminösen Dichtungsbahn mit dem Blech betroffen ist, kann entweder ein bituminöser Kleber oder ein anderer Kleber verwendet, oder die Dichtungsbahn mit einem an sich bekannten Flämmverfahren direkt mit dem Blech verbunden werden.

Soweit das Material des Bleches betroffen ist, gibt es erfindungsgemäß keine Einschränkungen, wobei bevorzugt verzinkte Bleche oder Bleche aus Aluminium oder Edelstahl zum Einsatz kommen. Einem Blech entsprechende Teile aus Kunststoff sind grundsätzlich ebenso möglich und fallen ebenfalls unter den Schutzbereich der Ansprüche. Bei Blechen aus Aluminium ist erfindungsgemäß eine Blechstärke von 1 bis 3 mm und bei verzinktem Blech und Stahlblech eine Blechstärke von 0, 75 bis 1, 5 mm bevorzugt. Geringere oder größere Blechstärken sind aber natürlich ebenso möglich.

In einer weiteren bevorzugten Ausführungsform der Erfindung kann eine zweite bituminöse Dichtungsbahn an der Abdichtanordnung angeordnet und mit dieser nicht mit ihrer gesamten Fläche verklebt sein. Diese zweite bituminöse Dichtungsbahn kann beispielsweise dafür vorgesehen sein, das Blech gegenüber weiteren Gebäudeteilen abzudichten oder eine dichte Verbindung mit einer auf der ersten bituminösen Dichtungsbahn liegenden Wärmeisolierung herzustellen.

Auch hier gibt es erfindungsgemäß wieder die Möglichkeit, dass die zweite bituminöse Dichtungsbahn über wenigstens einen Rand der ersten bituminösen Dichtungsbahn und/oder des Bleches hinausragt oder dass die zweite bituminöse Dichtungsbahn im Bereich wenigstens eines ihrer Ränder, der nicht über einen Rand der ersten bituminösen Dichtungsbahn und/oder des Bleches hinausragt, nicht mit der ersten bituminösen Dichtungsbahn und/oder dem Blech verklebt ist.

Eine anschließende bituminöse Bahn, die standardmäßig zum Abdichten des Daches verwendet wird, kann dann zwischen dem Blech und der ersten bituminösen Dichtungsbahn oder zwischen der ersten bituminösen Dichtungsbahn und der zweiten bituminösen Dichtungsbahn angeordnet und mit der ersten bituminösen Dichtungsbahn und/oder zweiten bituminösen Dichtungsbahn wieder auf herkömmliche Weise, beispielsweise durch Flämmen, miteinander verbunden bzw. verklebt sein.

Weitere Merkmale und Vorteile der Erfindung ergeben sich aus der nachfolgenden Beschreibung bevorzugter, den Schutzbereich nicht beschränkender Ausführungsbeispiele der Erfindung unter Bezugnahme auf die angeschlossenen Zeichnungen. Es zeigt:
- Fig. 1: eine erste Ausführungsform einer erfindungsgemäßen Abdichtanordnung mit einer beidseitig über ein Blech vorstehenden bituminösen Dichtungsbahn,
- Fig. 2: eine zweite Ausführungsform einer erfindungsgemäßen Abdichtanordnung mit einer beidseitig nicht vollflächig mit einem Blech verbundenen bituminösen Dichtungsbahn,
- Fig. 3: eine dritte Ausführungsform einer erfindungsgemäßen Abdichtanordnung mit einer beidseitig nicht vollflächig mit einem profilierten Blech verbundenen bituminösen Dichtungsbahn,
- Fig. 4: eine vierte Ausführungsform einer erfindungsgemäßen Abdichtanordnung mit zwei mit einem profilierten Blech verbundenen bituminösen Dichtungsbahnen,
- Fig. 5: eine fünfte Ausführungsform einer erfindungsgemäßen Abdichtanordnung mit einer einseitig über ein Blech vorstehenden bituminösen Dichtungsbahn,
- Fig. 5A: ein Anwendungsbeispiel unter Verwendung der Abdichtanordnung von Fig. 5,
- Fig. 6: eine sechste Ausführungsform einer erfindungsgemäßen Abdichtanordnung mit einer an einem Rand über ein Blech vorstehenden und am anderen Rand nicht vollflächig mit einem profilierten Blech verbundenen bituminösen Dichtungsbahn,
- Fig. 6A: ein Anwendungsbeispiel unter Verwendung der Abdichtanordnung von Fig. 6,
- Fig. 7: eine siebte Ausführungsform einer erfindungsgemäßen Abdichtanordnung mit zwei mit einem profilierten Blech verbundenen bituminösen Dichtungsbahnen, und
- Fig. 7A: ein Anwendungsbeispiel unter Verwendung der Abdichtanordnung von Fig. 7.

In den Zeichnungen sind Ausführungsformen erfindungsgemäßer Vorrichtungen dargestellt, die aber nur beispielhaft sind, und, abgesehen von den erfindungsgemäßen Merkmalen, wie sie in den Ansprüchen definiert sind, im Rahmen der vorliegenden Erfindung bezüglich vieler Komponenten auch anders ausgeführt sein können, ohne dass dies im Folgenden einer besonderen Erwähnung bedarf. Insbesondere können in den verschiedenen Ausführungsformen der Erfindung beschriebene Komponenten und Merkmale auch beliebig miteinander kombiniert werden, auch ohne dass dies in jedem möglichen Fall ausdrücklich erwähnt wird.

In Fig. 1 ist eine erste Ausführungsform einer erfindungsgemäßen Abdichtanordnung dargestellt. Diese Ausführungsform weist ein Blech 1 auf, auf dessen einen Seite eine erste Dichtungsbahn 2 vorzugsweise vollflächig angeklebt ist. Eine nur streifenförmige oder punktweise Verklebung ist aber ebenso möglich. Die Dichtungsbahn 2 ist in diesem Ausführungsbeispiel und allen folgenden Ausführungsbeispielen eine bituminöse Dichtungsbahn. D.h., dass sie zu einem wesentlichen Anteil Bitumen enthält. Wenn sie aus mehreren Lagen besteht, weist sie wenigstens eine äußere Lage auf, die zu einem wesentlichen Anteil Bitumen enthält, damit sie mit anderen (in der Fig. 1 nicht dargestellten) bituminösen Bahnen, zum Beispiel durch Flämmen, verklebt bzw. verschweißt werden kann.

Die Dichtungsbahn 2 ragt mit zwei Rändern 3, 4 beidseitig über Ränder 7, 8 des Bleches 1 hinaus. An diesen Rändern 3, 4 kann die Dichtungsbahn 2 mit anderen bituminösen Bahnen oder Gebäudeteilen verbunden werden. Natürlich ist es auch möglich, dass die Dichtungsbahn 2 nur im Bereich eines Randes 3 oder 4 über das Blech 1 hinausragt. Die Verbindung mit anderen (in der Fig. 1 nicht dargestellten) bituminösen Bahnen oder Gebäudeteilen kann beispielsweise wie üblich durch Flämmen erfolgen, wobei die bituminöse Oberfläche der Dichtungsbahn bis zum Schmelzpunkt erhitzt wird.

Bei Bedarf können die freiliegenden Randbereiche der Dichtungsbahn 2 mit Schutzfolien, die vor der Verbindung mit anderen bituminösen Bahnen oder Gebäudeteilen entfernt werden, geschützt sein.

Fig. 2 zeigt eine alternative Ausführungsform, bei der die Dichtungsbahn 2 im Wesentlichen die gleiche Breite wie das Blech 1 aufweist. Die Dichtungsbahn 2 ist allerdings nur im Mittelbereich 5 mit dem Blech 1 verklebt, wogegen die Bereiche an den Rändern 3, 4 nicht mit dem Blech 1 verklebt sind. Natürlich ist es auch bei dieser Ausführungsform der Erfindung möglich, dass die Dichtungsbahn 2 nur im Bereich eines Randes 3 oder 4 nicht mit dem Blech 1 verbunden ist. In den zwischen den Randbereichen der Ränder 3, 4 und dem Blech 1 entstehenden Spalten 6 können beispielsweise (in der Fig. 2 nicht dargestellte) bituminöse Bahnen angeordnet und mit der Dichtungsbahn 2 verbunden werden, die standardmäßig zur Abdichtung von Dächern verwendet werden. Um eine unbeabsichtigte Verbindung zwischen den Randbereichen 3, 4 und dem Blech 1 zu vermeiden, kann auch bei dieser Ausführungsform eine Schutzfolie im Bereich der Ränder 3, 4 vorgesehen sein.

Die Abdichtanordnungen der Fig. 1 und 2 können, nachdem die Dichtungsbahnen 2 mit den Blechen 1 verbunden wurden, entweder wie dargestellt verwendet oder werkseitig oder vor Ort an der Baustelle in den jeweiligen Anforderungen entsprechende Profilformen gebogen werden.

In Fig. 3 ist eine dritte Ausführungsform dargestellt, bei der das Blech 1 eine Profilform aufweist, die im Wesentlichen einem L entspricht. Die Randbereiche an den Rändern 3, 4 der Dichtungsbahn 2 sind in dieser Ausführungsform einerseits nicht mit den Randbereichen des Bleches 1 verbunden und ragen andererseits beidseitig über die Ränder 7, 8 des Bleches 1 hinaus.

In der in Fig. 4 dargestellten Ausführungsform der Erfindung ist am Blech 1 zusätzlich zu der ersten Dichtungsbahn 2 eine zweite bituminöse Dichtungsbahn 9 angeordnet. Die zweite Dichtungsbahn 9 ist nur im Mittelbereich 11, d.h. nur zum Teil, mit der ersten Dichtungsbahn 2 und zum Teil direkt mit dem Blech 1 verbunden, wobei es auch möglich wäre, dass die zweite Dichtungsbahn 9 nur mit dem Blech 1 oder nur mit der ersten Dichtungsbahn 2 verbunden ist.

Die erste Dichtungsbahn 2 ist wie in der Ausführungsform von Fig. 3 im Bereich des Randes 4 nicht mit dem Blech 1 verbunden und ragt über den Rand 8 des Bleches 1 hinaus. Im Bereich des anderen Randes 3 ist die erste Dichtungsbahn 2 bis zu ihrem Rand 3 mit dem Blech 1 verklebt. Die zweite Dichtungsbahn 9 ist weder im Bereich ihres einen Randes 12 mit dem Blech 1 noch im Bereich ihres anderen Randes 13 mit der ersten Dichtungsbahn 2 verbunden.

In Fig. 5 ist eine Ausführungsform einer Abdichtanordnung mit einem Blech 1 in Z-Form dargestellt, bei der die Dichtungsbahn 2 im Bereich des einen Randes 3 mit dem Blech 1 bis zu dessen Rand 7 verklebt ist, wogegen sie im Bereich des Randes 4 nicht mit dem Blech 1 verklebt ist und über den Rand 8 des Bleches 1 vorsteht.

Ein typischer Anwendungsbereich für eine derartige Ausführungsform einer erfindungsgemäßen Abdichtanordnung ist in Fig. 5A dargestellt. Fig. 5A zeigt eine Stahlbetonplatte 14, auf der sich ein Voranstrich und darauf eine bituminöse Dampfsperre 15 befindet. Der untere Schenkel 16 des Bleches 1 ist mit der Stahlbetonplatte 14 beispielsweise mittels Schrauben oder Dübeln 27 fest verbunden. Die Dichtungsbahn 2 ist im Bereich ihres Randes 4, der über den Rand 8 des Profilbleches 1 vor ragt, mit der bituminösen Dampfsperre 15 verklebt. Links und rechts neben dem Mittelsteg 17 des Bleches 1 ist eine thermische Isolierung 18 etwa bis zur Höhe des oberen Schenkels 19 des Bleches 1 angeordnet. Über der Isolierung 18 und dem Schenkel 19, bis auf den sich auch die erste Dichtungsbahn 2 erstreckt, ist jeweils eine erste Lage einer bituminösen Bahn 21 angeordnet, die in einem Überlappungsbereich mit der ersten Dichtungsbahn 2, beispielsweise durch Flämmen, verschweißt ist. Über der ersten bituminösen Bahn 21 ist noch eine zweite bituminöse Bahn 22 angeordnet.

In Fig. 6 ist eine weitere Ausführungsform eines profiliertes Bleches 1 mit einer Dichtungsbahn 2 dargestellt. Im Bereich des oberen Randes 3 ist die Dichtungsbahn 2 nicht mit dem Blech 1 verbunden und im Bereich des unteren Randes 4 steht die Dichtungsbahn 2 über den Rand 8 des Bleches 1 vor. In ihrem Mittelbereich 5 ist die Dichtungsbahn 2 bis zum Rand 8 des Bleches 1 mit letzterem verbunden.

Wie Fig. 6A zeigt, kann die Dichtungsanordnung von Fig. 6 beispielsweise bei einem abgestuften Sockel 23 eingesetzt werden, wobei das Blech 1 am oberen Rand 7 über eine Silikonfuge 24 gegenüber dem Sockel 23 abgedichtet und in diesem Bereich auch beispielsweise mittels Schrauben oder Dübel 27 fest mit dem Sockel 23 verbunden sein kann.

Im Bereich ihres unteren Randes 4 ist die Dichtungsbahn 2 mit dem Sockel 23 z.B. durch Flämmen verbunden.

Das Blech 1 der Ausführungsform von Fig. 7 weist am oberen Rand 7 einen Falz 25 und im unteren Bereich einen Schenkel 16 auf, der gegenüber einem Mittelsteg 17 etwa im rechten Winkel abgewinkelt ist. Die erste bituminöse Dichtungsbahn 2 erstreckt sich vom Steg 26 des Falzes 25 bis über den Schenkel 16, ist aber nur bis knapp vor dem Rand 8 des Schenkels 16 mit dem Blech 1 verbunden, damit der Schenkel 16 mittels eines Dübels oder einer Schraube 27 mit einem Stahlbetonteil 28 verbunden werden kann, wie die Fig. 5A, 6A und 7A zeigen. Nach der Herstellung der Verbindung des Bleches 1 mit dem Bauteil 14, 23 bzw. 28 kann 2 die bituminöse Dichtungsbahn 2 auch im Randbereich mit dem Blech 1 verklebt werden.

Eine zweite bituminöse Dichtungsbahn 9 ist über der ersten Dichtungsbahn 2 angeordnet, verläuft vom Schenkel 29 des Falzes 25 bis etwa auf halbe Höhe des Mittelsteges 17 und ist über diesen gesamten Verlauf einerseits mit dem Blech 1 und andererseits mit der Dichtungsbahn 2 verbunden. Im ursprünglichen Zustand liegt die erste Dichtungsbahn 2 im Bereich ihres Randes 4 und die zweite Dichtungsbahn 9 im Bereich ihres Randes 12 frei.

Die erste Dichtungsbahn 2 kann, wie bereits zum Beispiel von Fig. 5A beschrieben, im Bereich des Randes 4 mit einer bituminösen Dampfsperre 15 verbunden sein, über der eine Isolierung 18 liegt. Über der Isolierung 18 liegt eine erste bituminöse Bahn 21, deren Rand 31 zwischen der ersten und zweiten Dichtungsbahn 2, 9 aufgenommen und dort vorzugsweise mit beiden dicht verbunden (durch Flämmen verschweißt) ist. Auf der ersten bituminösen Bahn 21 liegt eine zweite bituminöse Bahn 22, wobei die zweite Dichtungsbahn 9 im Bereich ihres Randes 12 auf der zweiten bituminösen Bahn 22 liegt und mit dieser dicht verbunden (durch Flämmen verschweißt) ist.

### Bezugszeichenliste:

- 1: Blech
- 2: erste bituminöse Dichtungsbahn
- 3: Rand
- 4: Rand
- 5: Mittelbereich
- 6: Spalt
- 7: Rand
- 8: Rand
- 9: zweite bituminöse Dichtungsbahn
- 10: --
- 11: Mittelbereich
- 12: Rand
- 13: Rand
- 14: Stahlbetonplatte
- 15: Dampfsperre
- 16: Schenkel
- 17: Mittelsteg
- 18: Isolierung
- 19: Schenkel
- 20: --
- 21: erste bituminöse Bahn
- 22: zweite bituminöse Bahn
- 23: Sockel
- 24: Silikonfuge
- 25: Falz
- 26: Steg
- 27: Dübel/Schraube
- 28: Stahlbetonteil
- 29: Schenkel
- 30: --
- 31: Rand

## Patentansprüche

1. Abdichtanordnung mit einem Blech (1) und einer ersten bituminösen Dichtungsbahn (2), wobei die erste bituminöse Dichtungsbahn (2) mit dem Blech (1) verbunden ist, **dadurch gekennzeichnet, dass** die erste bituminöse Dichtungsbahn (2) werksseitig mit dem Blech (1) verklebt ist und dass die erste bituminöse Dichtungsbahn (2) im Bereich wenigstens eines Randes (3, 4) werksseitig nicht mit dem Blech (1) verklebt ist.

2. Abdichtanordnung nach Anspruch 1, **dadurch gekennzeichnet, dass** die erste bituminöse Dichtungsbahn (2) über wenigstens einen Rand (7, 8) des Bleches (1) hinausragt.

3. Abdichtanordnung nach Anspruch 1 oder 2, **dadurch gekennzeichnet, dass** die erste bituminöse Dichtungsbahn (2) im Bereich wenigstens eines ihrer Ränder (3, 4), der nicht über einen Rand (7, 8) des Bleches (1) hinausragt, nicht mit dem Blech (1) verklebt ist, und/oder dass die erste bituminöse Dichtungsbahn (2) im Bereich wenigstens eines ihrer Ränder (3, 4), der über einen Rand (7, 8) des Bleches (1) hinausragt, nicht bis zum Rand (7, 8) des Bleches (1) mit dem Blech (1) verklebt ist.

4. Abdichtanordnung nach einem der Ansprüche 1 bis 3, **dadurch gekennzeichnet, dass** das Blech (1) eben ist.

5. Abdichtanordnung nach einem der Ansprüche 1 bis 3, **dadurch gekennzeichnet, dass** das Blech (1) profiliert ist.

6. Abdichtanordnung nach einem der Ansprüche 1 bis 5, **dadurch gekennzeichnet, dass** das Blech (1) nach dem Verkleben mit der ersten bituminösen Dichtungsbahn (2), gegebenenfalls zusätzlich, profiliert wurde.

7. Abdichtanordnung nach einem der Ansprüche 1 bis 6, **dadurch gekennzeichnet, dass** die erste bituminöse Dichtungsbahn (2) mittels eines bituminösen Klebers mit dem Blech (1) verklebt ist.

8. Abdichtanordnung nach einem der Ansprüche 1 bis 6, **dadurch gekennzeichnet, dass** die erste bituminöse Dichtungsbahn (2) direkt mit dem Blech (1) verklebt ist.

9. Abdichtanordnung nach einem der Ansprüche 1 bis 8, **dadurch gekennzeichnet, dass** das Blech (1) verzinkt ist oder aus Aluminium oder Edelstahl besteht.

10. Abdichtanordnung nach einem der Ansprüche 1 bis 9, **dadurch gekennzeichnet, dass** eine zweite bituminöse Dichtungsbahn (9) an der Abdichtanordnung angeordnet und mit dieser nicht mit ihrer gesamten Fläche verklebt ist.

11. Abdichtanordnung nach Anspruch 10, **dadurch gekennzeichnet, dass** die zweite bituminöse Dichtungsbahn (9) über wenigstens einen Rand (3, 4) der ersten bituminösen Dichtungsbahn (2) und/oder des Bleches (1) hinausragt.

12. Abdichtanordnung nach Anspruch 10 oder 11, **dadurch gekennzeichnet, dass** die zweite bituminöse Dichtungsbahn (9) im Bereich wenigstens eines ihrer Ränder (12, 13), der nicht über einen Rand (3, 4, 7, 8) der ersten bituminösen Dichtungsbahn (2) und/oder des Bleches (1) hinausragt, nicht mit der ersten bituminösen Dichtungsbahn (2) und/oder dem Blech (1) verklebt ist.

13. Abdichtanordnung nach einem der Ansprüche 1 bis 12, **dadurch gekennzeichnet, dass** eine bituminöse Bahn (21, 22) mit der mit dem Blech (1) verklebten ersten bituminösen Dichtungsbahn (2) überlappend angeordnet ist, und dass die erste bituminöse Dichtungsbahn (2) und die bituminöse Bahn (21, 22) im Überlappungsbereich, beispielsweise durch Flämmen, miteinander verklebt sind.

14. Abdichtanordnung nach Anspruch 13, **dadurch gekennzeichnet, dass** die bituminöse Bahn (21, 22) neben dem Blech (1) mit der ersten bituminösen Dichtungsbahn (2) verklebt ist.

15. Abdichtanordnung nach Anspruch 13, **dadurch gekennzeichnet, dass** die bituminöse Bahn (21, 22) zwischen dem Blech (1) und der ersten bituminösen Dichtungsbahn (2) oder zwischen der ersten bituminösen Dichtungsbahn (2) und der zweiten bituminösen Dichtungsbahn (9) angeordnet und mit der ersten bituminösen Dichtungsbahn (2) und/oder zweiten bituminösen Dichtungsbahn (9), beispielsweise durch Flämmen, verklebt ist.
